# FASCICULE DE BREVET EUROPEEN

(11) **EP 3 919 987 B1**
(45) Date de publication et mention de la délivrance du brevet: **30.04.2025**
(21) Numéro de dépôt: 20177877.6
(22) Date de dépôt: 02.06.2020
(51) Int. Cl.: G04B 37/04, G04B 3/04, G04B 37/06

(54) **MONTRE COMPORTANT UN DISPOSITIF ANTICHOC**
UHR MIT STOSSDÄMPFUNGSMECHANISMUS
WATCH COMPRISING A SHOCK-ABSORBING MECHANISM

(43) Date de publication de la demande: 08.12.2021
(73) Titulaire: The Swatch Group Research and Development Ltd, 2074 Marin (CH)
(72) Inventeur: Tschumi, M. Philipp, 4523 Niederwil (CH)
(74) Mandataire: ICB SA

(56) Documents cités:
- EP-A1- 1 168 113
- EP-A1- 3 492 995
- WO-A1-2018/215491
- CH-A1- 713 666
- CH-A2- 706 221
- CH-A2- 714 355
- JP-B2- 6 146 699
- JP-U- H01 180 688

## Description

### Domaine technique

La présente invention concerne une montre comportant un dispositif antichoc pour mouvement horloger et plus particulièrement, une couronne débrayable permettant de libérer ledit mouvement horloger dans les six degrés de liberté.

### Arrière-plan technologique

Le mouvement horloger subit des chocs à répétition lorsqu'une montre est portée. Ces chocs perturbent le fonctionnement dudit mouvement horloger ce qui peut augmenter son imprécision et se traduire par quelques secondes de retard.

Le document JP 6146699B2 divulgue une couronne pour un mouvement horloger convenant à être intégrée dans une pièce d'horlogerie munie d'un dispositif antichoc. La couronne est configurée pour occuper une première position dans laquelle la tête de la tige n'est pas en contact avec la tige, le mouvement horloger étant débrayé par rapport à la couronne. La couronne est également configurée pour occuper la deuxième position dans laquelle la tête s'encastre dans la tige de la couronne. Dans cette position, le mouvement horloger est donc solidaire de la couronne.

Le document EP3492995A1 divulgue un système de couronne pour pièce d'horlogerie comprenant un tube agencé pour être fixé dans une carrure d'une pièce d'horlogerie et comprenant un filetage destiné à être accessible depuis l'extérieur de la carrure, une couronne comprenant une jupe munie d'un taraudage agencé pour coopérer avec le filetage, et une partie centrale tubulaire agencée pour pouvoir glisser à l'intérieur du tube, une tige destinée à être en liaison cinématique avec un mécanisme de la pièce d'horlogerie, une extrémité de la tige se situant à l'intérieur de la partie centrale tubulaire, un embrayage agencé pour évoluer entre un état débrayé dans lequel la tige et la couronne sont débrayées l'une de l'autre, et un état embrayé dans lequel la tige et la couronne sont solidaires en rotation.

Le document WO2018/215491A1 décrit une montre comportant un dispositif antichoc permettant au mouvement de se déplacer dans toutes les directions. Cette montre comporte également une couronne dont la tige comporte un couplage flexible.

### Résumé de l'invention

La présente invention se propose de résoudre tout ou partie des inconvénients précédemment cités.

Elle concerne une montre telle que définie dans les revendications.

Grâce aux dispositions de l'invention, la couronne permet de libérer ledit mouvement horloger dans les six degrés de liberté de sorte que lors d'un choc, ledit mouvement horloger puisse se déplacer dans le boîtier sans être lié au boîtier.

La première position de la couronne est une position débrayée dans laquelle un organe d'entraînement est distant d'un organe entraîné et la deuxième position est une position embrayée dans laquelle l'organe d'entraînement est en contact avec l'organe entraîné.

Grâce à cette disposition, ladite couronne peut embrayer ou débrayer ledit au moins un organe entraîné et ledit au moins un organe d'entraînement.

Selon un mode de réalisation, ladite couronne comprend une enceinte ; ladite enceinte comporte ledit au moins un organe entraîné et/ou ledit au moins un organe d'entraînement.

Selon un mode de réalisation, ladite enceinte entoure ledit au moins un organe entraîné et/ou ledit au moins un organe d'entraînement, et/ou ledit au moins un organe entraîné entoure ledit au moins un organe d'entraînement.

Grâce à l'une ou l'autre de ces dispositions précédentes, ladite enceinte peut renfermer ledit au moins un organe entraîné et ledit au moins un organe d'entraînement.

Selon un mode de réalisation, ledit au moins un organe entraîné comprend une tête configurée pour offrir une prise audit au moins un organe d'entraînement.

Selon un mode de réalisation, ladite tête comprend une surface de contact configurée pour offrir une prise audit au moins un organe d'entraînement lorsque ledit au moins un organe entraîné est en contact avec ledit au moins un organe d'entraînement, et/ou une surface de guidage configurée pour guider ledit au moins un organe d'entraînement, de préférence, vers ladite surface de contact.

Grâce à l'une ou l'autre de ces dispositions précédentes, ledit au moins un organe entraîné peut être entraîné par ledit au moins un organe d'entraînement lorsque ladite couronne est dans ladite deuxième position, de préférence dans ladite position embrayée.

Selon un mode de réalisation, ledit au moins un organe d'entraînement étant configuré pour être distant de ladite surface de contact lorsque ladite couronne est dans ladite première position et/ou ledit au moins un organe d'entraînement étant configuré pour être en contact avec ladite surface de contact lorsque ladite couronne est dans ladite deuxième position.

Grâce à cette disposition, ledit au moins un organe d'entraînement et ladite surface de contact coopèrent lorsque ladite couronne est dans ladite deuxième position.

Selon un mode de réalisation, ledit au moins un organe d'entraînement présente une forme cylindrique configurée pour être en prise avec ledit au moins un organe entraîné.

Selon un mode de réalisation, ladite forme cylindrique dudit au moins un organe d'entraînement constitue une correspondance femelle de ladite tête dudit au moins un organe entraîné.

Grâce à l'une ou l'autre de ces dispositions précédentes, il y a une complémentarité entre ledit au moins un organe d'entraînement et ledit au moins un organe entraîné.

Selon un mode de réalisation, ladite couronne comprend au moins un premier joint et au moins un organe de protection ; ledit au moins un premier joint étant disposé entre ladite couronne et au moins un organe de protection.

Selon un mode de réalisation, ledit au moins un premier joint est configuré pour rendre étanche l'espace entre ladite couronne et ledit au moins un organe de protection.

Selon un mode de réalisation, ledit au moins un organe de protection est disposé entre ladite couronne et ledit au moins un organe d'entraînement.

Selon un mode de réalisation, ledit au moins un premier joint est toujours en contact avec ladite couronne et ledit au moins un organe de protection.

Selon un mode de réalisation, ladite couronne comprend au moins un deuxième joint configuré pour être en contact avec ladite couronne et/ou ledit au moins un organe de protection lorsque ladite couronne est dans ladite première position et pour être distant de ladite couronne et/ou dudit au moins un organe de protection lorsque ladite couronne est dans ladite deuxième position.

Selon un mode de réalisation, ledit au moins un premier joint est configuré pour rendre étanche l'espace entre ladite couronne et ledit au moins un organe de protection jusqu'à 30 bars, notamment jusqu'à 10 bars, de préférence jusqu'à 5 bars.

Grâce à l'une ou l'autre de ces dispositions précédentes, ladite couronne est étanche tout en permettant une liberté de déplacement audit mouvement horloger.

Selon un mode de réalisation, ledit au moins un organe entraîné est un embout configuré pour être disposé sur une tige dudit mouvement horloger ou ledit au moins un organe entraîné est solidaire d'une tige dudit mouvement horloger.

Selon un mode de réalisation, ledit embout comprend une surface de contact configurée pour offrir une prise audit au moins un organe d'entraînement lorsque ledit au moins un organe entraîné est en contact avec ledit au moins un organe d'entraînement, et/ou une surface de guidage configurée pour guider ledit au moins un organe d'entraînement, de préférence, vers ladite surface de contact.

Grâce à l'une ou l'autre de ces dispositions précédentes, ladite couronne peut être disposée sur ledit mouvement horloger.

Selon un mode de réalisation, ladite couronne comprend au moins un organe de rappel configuré pour déplacer ledit au moins un organe d'entraînement entre ladite première position et ladite deuxième position.

Selon un mode de réalisation, ledit au moins un organe de rappel est disposé entre ledit au moins un organe entraîné et ledit au moins un organe d'entraînement.

Selon un mode de réalisation, ledit au moins un organe de rappel est au moins un ressort.

Grâce à l'une ou l'autre de ces dispositions précédentes, ledit au moins un organe entraîné peut être distancé dudit au moins un organe d'entraînement.

Selon un mode de réalisation, ledit mouvement horloger comprend une tige ; ledit au moins un organe entraîné est monobloc avec ladite tige dudit mouvement horloger.

Grâce à l'une ou l'autre de ces dispositions précédentes, ladite couronne peut être intégrée sur ladite tige dudit mouvement horloger lors de l'assemblage dudit mouvement horloger et/ou lors de la fabrication de ladite tige.

De plus, grâce aux dispositions de l'invention, ladite couronne peut embrayer ou débrayer ledit au moins un organe entraîné et ledit au moins un organe d'entraînement, et ledit mouvement horloger peut se déplacer selon les 6 degrés de liberté sans être gêné et être amorti par ledit au moins un élément d'amortissement.

Selon un mode de réalisation, ladite tige est une tige de remontoir.

### Brève description des figures

L'invention sera décrite ci-après de manière plus détaillée à l'aide des dessins annexés, donnés à titre d'exemples nullement limitatifs, dans lesquels :
- Les figures 1A, 1B et 1C montrent respectivement un dispositif antichoc **200,** une couronne **100** et une vue en coupe dudit dispositif antichoc **200** dans une première position **101** selon un mode de réalisation de l'invention ; et,
- Les figures 2A, 2B et 2C montrent respectivement ledit dispositif antichoc **200,** ladite couronne **100** et une vue en coupe dudit dispositif antichoc **200** dans une première position **101** selon un mode de réalisation de l'invention.

### Description détaillée de l'invention

La figure 1A présente un dispositif antichoc **200** configuré pour permettre le déplacement d'un mouvement horloger **210** selon au moins trois degrés de liberté, de préférence selon six degrés de libertés.

Ledit dispositif antichoc **200** comprend ledit mouvement horloger **210,** une couronne **100** reliée par une tige **220,** de préférence une tige de remontoir **220,** audit mouvement horloger **210** et une carrure **250.**

Ladite carrure **250** comporte au moins un élément d'amortissement **230** qui peut recouvrir totalement ou partiellement l'intérieur de ladite carrure **250** et est configuré pour amortir les chocs dudit mouvement horloger **210** lorsque ledit mouvement horloger **210** se déplace selon au moins un des 6 degrés de liberté dans ladite carrure **250.**

En effet, comme cela est visible sur la figure 1C, ledit au moins un élément d'amortissement **230** peut amortir les chocs dudit mouvement horloger **210** lorsque ladite couronne **100** est en contact ou proche de ladite carrure **250,** car ledit mouvement horloger **210** peut se déplacer selon les 6 degrés de liberté sans être gêné mais tout en étant amorti par ledit au moins un élément d'amortissement **230.**

Représentée sur les figures 1B et 2B, ladite couronne **100** peut comprendre au moins un organe d'entraînement **120** et au moins un organe entraîné **110** configuré pour être entraîné et pour être relié audit mouvement horloger **210** par ladite tige **220.**

Ladite couronne **100** comporte également une enceinte **105** configurée pour recevoir ledit au moins un organe entraîné **110** et/ou ledit au moins un organe d'entraînement **120.** Plus précisément, ladite enceinte **105** entoure ledit au moins un organe d'entraînement **120,** qui à son tour entoure ledit au moins un organe entraîné **110** de sorte que ladite enceinte **105** renferme ledit au moins un organe entraîné **110** et ledit au moins un organe d'entraînement **120.**

Lorsque ledit au moins un organe d'entraînement **120** est placé ou se trouve dans ladite enceinte **105** de ladite couronne **100,** il existe un espace dans lequel au moins un organe de protection **130,** de préférence un tube **130,** peut s'insérer ou être inséré. En d'autres termes, ledit au moins un organe de protection **130** est disposé entre ladite couronne **100** et ledit au moins un organe d'entraînement **120.**

Pour des raisons d'étanchéité, ladite couronne **100** comprend au moins un premier joint **131** et au moins un deuxième joint **132.** Ledit au moins un premier joint **131** peut être disposé entre ladite couronne **100** et ledit au moins un organe de protection **130,** dit autrement, ledit au moins un premier joint **131** est configuré pour rendre étanche l'espace entre ladite couronne **100** et ledit au moins un organe de protection **130.**

Comme cela est notable sur les différentes figures, ledit au moins un premier joint **131** peut être toujours en contact avec ladite couronne **100** et ledit au moins un organe de protection **130,** et peut être configuré pour rendre étanche ledit espace jusqu'à 30 bars, notamment jusqu'à 10 bars, de préférence jusqu'à 5 bars.

Par ailleurs, ladite couronne **100** est configurée pour se déplacer entre une première position **101** et une deuxième position **102,** plus particulièrement et étant donné que ledit au moins un organe d'entraînement **120** est solidaire de ladite couronne **100,** c'est ledit au moins un organe d'entraînement **120,** qui est configuré pour se déplacer entre une première position **101** et une deuxième position **102.**

Dans ladite première position **101** dite aussi position débrayée **101,** ledit mouvement horloger **210** est libre selon au moins trois degrés de liberté, de préférence selon six degrés de libertés, figures 1A et 1C, et ses déplacements, voire ses chocs avec ladite carrure **250,** sont totalement ou partiellement amortis par ledit au moins un élément d'amortissement **230** recouvrant tout ou en partie ladite carrure **250.** Dans cette position débrayée **101,** c'est-à-dire dans ladite première position **101,** ledit au moins un organe d'entraînement **120** est distant dudit au moins un organe entraîné **110,** mais ladite couronne **100** peut être au contact ou proche de ladite carrure **250** et/ou dudit au moins un organe de protection **130.**

Comme cela est visible sur la figure 1A, et plus particulièrement sur la figure 1C, ledit au moins un organe de protection **130,** de préférence ledit tube **130** est en contact avec ladite couronne **100** par l'intermédiaire au moins un deuxième joint **132.** En effet, ledit au moins un organe de protection **130** peut être en contact avec ledit au moins un deuxième joint **132** lorsque ledit au moins un organe d'entraînement **120** est distant dudit au moins un organe entraîné **110.**

Lorsque l'utilisateur souhaite remonter sa montre, ladite couronne **100** est déplacée vers ladite deuxième position **102,** c'est-à-dire que ladite couronne **100** est éloignée de ladite carrure **250,** et ledit mouvement horloger **210** devient solidaire de ladite couronne **100,** figure 2C. Simultanément, ledit au moins un deuxième joint **132** est éloigné, par l'intermédiaire de ladite couronne **100,** dudit au moins un organe de protection **130,** figure 2B.

Ce déplacement de ladite première position **101** vers ladite deuxième position **102** peut être facilité par au moins un organe de rappel **115,** pouvant prendre la forme d'au moins un ressort **115,** compris entre ladite couronne **100,** de préférence ledit au moins un organe d'entraînement **120,** et ledit au moins un organe entraîné **110,** de sorte à distancer ladite couronne **100** de ladite carrure **250** mais à amener au contact ledit au moins un organe entraîné **110** et ledit au moins un organe d'entraînement **120,** figure 2B.

Ledit au moins un organe entraîné **110,** pouvant prendre la forme d'un tenon **110** ou d'un embout **113,** peut comprend une tête **113** configurée pour offrir une prise audit au moins un organe d'entraînement 120. Par ailleurs, selon les modes de réalisations, ladite tête **113** dudit au moins un organe entraîné **110** peut être monobloc, soit solidaire, avec ladite tige **220** dudit mouvement horloger **210** ou, sous la forme dudit embout **113,** peut s'emboiter sur la tige **220.**

En outre, ladite tête **113** comprend une surface de contact **112** et une surface de guidage **111** configurée pour guider ledit au moins un organe d'entraînement **120** vers ladite surface de contact **112,** lorsque ledit organe d'entraînement **120** se déplace de ladite première position **101** vers ladite deuxième position **102,** dite aussi position d'embrayage **102.**

Cette coopération ou cet entraînement dudit au moins un organe entraîné **110** par ledit au moins un organe d'entraînement **120** peut être permise ou permis par la forme cylindrique dudit au moins un organe d'entraînement **120** qui entoure ledit au moins un organe entraîné **110** et plus particulièrement, par la prise offerte par ladite surface de contact **112** audit au moins un organe d'entraînement **120.** Plus précisément, ladite forme cylindrique dudit au moins un organe d'entraînement **120** constitue une correspondance femelle de ladite tête **113** dudit au moins un organe entraîné **110,** de sorte qu'une complémentarité entre ledit au moins un organe d'entraînement **120** et ledit au moins un organe entraîné **110** soit possible, à la manière d'une clé à pipe et d'un boulon hexagonal par exemple.

Dans la position d'embrayage **102,** c'est-à-dire dans ladite deuxième position **102,** l'utilisateur peut remonter ledit mouvement horloger **210.**

## Revendications

1. Montre comprenant une carrure (250) configurée pour recevoir un mouvement horloger (210) ainsi qu'un dispositif antichoc (200) configuré pour permettre le déplacement du mouvement horloger (210) selon au moins trois degrés de liberté ; le dispositif antichoc (200) comprenant aussi une couronne (100) configurée pour se déplacer entre une première position (101) dans laquelle le mouvement horloger (210) est libre selon au moins trois degrés de liberté, et une deuxième position (102) dans laquelle le mouvement horloger (210) est solidaire de la couronne (100), la couronne (100) comprenant au moins :
- un organe entraîné (110) configuré pour être entraîné et pour être relié au mouvement horloger (210), et
- un organe d'entraînement (120) configuré pour être distant du au moins un organe entraîné (110) lorsque la couronne (100) est dans la première position (101) et pour être en contact avec le au moins un organe entraîné (110) lorsque la couronne (100) est dans la deuxième position (102),
la carrure (250) comprenant également un élément d'amortissement (230) configuré pour amortir les chocs du mouvement horloger (210).

2. Montre selon la revendication 1, laquelle comprend une enceinte (105) comportant le au moins un organe entraîné (110) et/ou le au moins un organe d'entraînement (120).

3. Montre selon la revendication 2, dans laquelle l'enceinte (105) entoure le au moins un organe entraîné (110) et/ou le au moins un organe d'entraînement (120), et/ou le au moins un organe entraîné (110) entoure le au moins un organe d'entraînement (120).

4. Montre selon l'une quelconque des revendications 1 à 3, dans laquelle le au moins un organe entraîné (110) comprend une tête (113) configurée pour offrir une prise audit au moins un organe d'entraînement (120).

5. Montre selon la revendication 4, dans laquelle la tête (113) comprend une surface de contact (112) configurée pour offrir une prise audit au moins un organe d'entraînement (120) lorsque le au moins un organe entraîné (110) est en contact avec le au moins un organe d'entraînement (120), et/ou une surface de guidage (111) configurée pour guider le au moins un organe d'entraînement (120), de préférence, vers ladite surface de contact (112).

6. Montre selon la revendication 5, dans laquelle le au moins un organe d'entraînement (120) étant configuré pour être distant de la surface de contact (112) lorsque la couronne (100) est dans la première position (101) et/ou le au moins un organe d'entraînement (120) étant configuré pour être en contact avec la surface de contact (112) lorsque la couronne (100) est dans la deuxième position (102).

7. Montre selon l'une quelconque des revendications 3 à 6, dans laquelle le au moins un organe d'entraînement (120) présente une forme cylindrique configurée pour être en prise avec ledit au moins un organe entraîné (110).

8. Montre selon la revendication 7, lorsqu'elle dépend au moins de la revendication 4, dans laquelle la forme cylindrique du au moins un organe d'entraînement (120) constitue une correspondance femelle de la tête (113) du au moins un organe entraîné (110).

9. Montre selon l'une quelconque des revendications 1 à 8, laquelle comprend au moins un premier joint (131) et au moins un organe de protection (130), le au moins un premier joint (131) étant disposé entre la couronne (100) et le au moins un organe de protection (130).

10. Montre selon la revendication 9, dans laquelle le au moins un premier joint (131) est configuré pour rendre étanche l'espace entre la couronne (100) et le au moins un organe de protection (130).

11. Montre selon l'une quelconque des revendications 1 à 10, dans laquelle le au moins un organe entraîné (110) est un embout (110) configuré pour être disposé sur une tige (220) du mouvement horloger (210) ou le au moins un organe entraîné (110) est solidaire d'une tige (220) du mouvement horloger (210).

12. Montre selon l'une quelconque des revendications 1 à 11, laquelle comprend au moins un organe de rappel (115) configuré pour déplacer ledit au moins un organe d'entraînement (120) entre ladite première position (101) et ladite deuxième position (102).

13. Montre selon l'une quelconque des revendications 1 à 12, dans lequel la tige (220) est une tige de remontoir.

## Patentansprüche

1. Uhr, die einen Mittelteil (250), der so eingerichtet ist, dass er eine Uhrwerk (210) aufnimmt, sowie eine stoßdämpfende Vorrichtung (200) umfasst, die so eingerichtet ist, dass sie die Bewegung des Uhrwerks (210) in mindestens drei Freiheitsgraden ermöglicht; wobei die stoßdämpfende Vorrichtung (200) auch eine Krone (100) umfasst, die so eingerichtet ist, dass sie sich zwischen einer ersten Position (101), in der das Uhrwerk (210) in mindestens drei Freiheitsgraden frei ist, und einer zweiten Position (102) bewegt, in der das Uhrwerk (210) fest mit der Krone (100) verbunden ist, wobei die Krone (100) mindestens Folgendes umfasst:
- ein angetriebenes Organ (110), das so eingerichtet ist, dass es angetrieben wird und mit dem Uhrwerk (210) verbunden ist, und
- ein Antriebsorgan (120), das so eingerichtet ist, dass es von dem mindestens einen angetriebenen Organ (110) entfernt ist, wenn sich die Krone (100) in der ersten Position (101) befindet, und dass es mit dem mindestens einen angetriebenen Organ (110) in Kontakt steht, wenn sich die Krone (100) in der zweiten Position (102) befindet, wobei der Mittelteil (250) auch ein Dämpfungsorgan (230) umfasst, das so eingerichtet ist, dass es die Stöße des Uhrwerks (210) dämpft.

2. Uhr nach Anspruch 1, die ein Gehäuse (105) umfasst, das mindestens ein angetriebenes Organ (110) und/oder mindestens ein Antriebsorgan (120) enthält.

3. Uhr nach Anspruch 2, wobei das Gehäuse (105) das mindestens eine angetriebene Organ (110) und/oder das mindestens eine Antriebsorgan (120) umgibt und/oder das mindestens eine angetriebene Organ (110) das mindestens eine Antriebsorgan (120) umgibt.

4. Uhr nach einem der Ansprüche 1 bis 3, wobei das mindestens eine angetriebene Organ (110) einen Kopf (113) umfasst, der so eingerichtet ist, dass er dem mindestens einen Antriebsorgan (120) einen Eingriff bietet.

5. Uhr nach Anspruch 4, wobei der Kopf (113) eine Kontaktfläche (112), die so eingerichtet ist, dass sie dem mindestens einen Antriebsorgan (120) einen Eingriff bietet, wenn das mindestens eine angetriebene Organ (110) mit dem mindestens einen Antriebsorgan (120) in Kontakt steht, und/oder eine Führungsfläche (111) umfasst, die so eingerichtet ist, dass sie das mindestens eine Antriebsorgan (120) vorzugsweise in Richtung der Kontaktfläche (112) führt.

6. Uhr nach Anspruch 5, wobei das mindestens eine Antriebsorgan (120) so eingerichtet ist, dass es von der Kontaktfläche (112) entfernt ist, wenn sich die Krone (100) in der ersten Position (101) befindet, und/oder das mindestens eine Antriebsorgan (120) so eingerichtet ist, dass es mit der Kontaktfläche (112) in Kontakt steht, wenn sich die Krone (100) in der zweiten Position (102) befindet.

7. Uhr nach einem der Ansprüche 3 bis 6, wobei das mindestens eine Antriebsorgan (120) eine zylindrische Form aufweist, die so eingerichtet ist, dass sie in Eingriff mit dem mindestens einen angetriebenen Organ (110) steht.

8. Uhr nach Anspruch 7, wenn sie mindestens von Anspruch 4 abhängt, wobei die zylindrische Form des mindestens einen Antriebsorgans (120) eine weibliche Übereinstimmung des Kopfes (113) des mindestens einen angetriebenen Organs (110) darstellt.

9. Uhr nach einem der Ansprüche 1 bis 8, die mindestens eine erste Dichtung (131) und mindestens ein Schutzorgan (130) umfasst, wobei die mindestens eine erste Dichtung (131) zwischen der Krone (100) und dem mindestens einen Schutzorgan (130) angeordnet ist.

10. Uhr nach Anspruch 9, wobei die mindestens eine erste Dichtung (131) so eingerichtet ist, dass sie den Raum zwischen der Krone (100) und dem mindestens einen Schutzorgan (130) abdichtet.

11. Uhr nach einem der Ansprüche 1 bis 10, wobei das mindestens eine angetriebene Organ (110) ein Endstück (110) ist, das so eingerichtet ist, dass es auf eine Welle (220) des Uhrwerks (210) angeordnet ist, oder das mindestens eine angetriebene Organ (110) fest mit einer Welle (220) des Uhrwerks (210) verbunden ist.

12. Uhr nach einem der Ansprüche 1 bis 11, die mindestens ein Rückstellorgan (115) umfasst, das so eingerichtet ist, dass es das mindestens eine Antriebsorgan (120) zwischen der ersten Position (101) und der zweiten Position (102) bewegt.

13. Uhr nach einem der Ansprüche 1 bis 12, wobei die Welle (220) eine Aufzugswelle ist.

## Claims

1. Watch comprising a middle (250) configured to receive a horological movement (210) as well as a shock-proof device (200) configured to allow the horological movement (210) to move along at least three degrees of freedom; the shock-proof device (200) further comprising a crown (100) configured to move between a first position (101) wherein the horological movement (210) is free along at least three degrees of freedom, and a second position (102) wherein the horological movement (210) is rigidly connected to the crown (100), the crown (100) comprising at least:
- a driven organ (110) configured to be driven and to be connected to the horological movement (210); and,
- a driving organ (120) configured to be distant from the at least one driven organ (110) when the crown (100) is in the first position (101) and to be in contact with the at least one driven organ (110) when the crown (100) is in the second position (102);
the middle (250) further comprising a damping element (230) configured to damp the shocks suffered by the horological movement (210).

2. Watch according to claim 1, comprising an enclosure (105) including the at least one driven organ (110) and/or the at least one driving organ (120).

3. Watch according to claim 2, wherein the enclosure (105) surrounds the at least one driven organ (110) and/or the at least one driving organ (120), and/or the at least one driven organ (110) surrounds the at least one driving organ (120).

4. Watch according to any one of claims 1 to 3, wherein the at least one driven organ (110) comprises a head (113) configured to offer an engagement to said at least one driving organ (120).

5. Watch according to claim 4, wherein the head (113) comprises a contact surface (112) configured to offer an engagement to said at least one driving organ (120) when the at least one driven organ (110) is in contact with the at least one driving organ (120), and/or a guiding surface (111) configured to guide the at least one driving organ (120), preferably, towards said contact surface (112).

6. Watch according to claim 5, wherein the at least one driving organ (120) is configured to be distant from the contact surface (112) when the crown (100) is in the first position (101) and/or the at least one driving member (120) is configured to be in contact with the contact surface (112) when the crown (100) is in the second position (102).

7. Watch according to any one of claims 3 to 6, wherein the at least one driving organ (120) has a cylindrical shape configured to engage with said at least one driven organ (110).

8. Watch according to claim 7, when dependent on at least claim 4, wherein the cylindrical shape of the at least one driving organ (120) forms a female match of the head (113) of the at least one driven organ (110).

9. Watch according to any one of claims 1 to 8, comprising at least a first joint (131) and at least one protective organ (130), the at least a first joint (131) being disposed between the crown (100) and the at least one protective organ (130).

10. Watch according to claim 9, wherein the at least a first joint (131) is configured to render the space between the crown (100) and the at least one protective organ (130) water-resistant.

11. Watch according to any one of claims 1 to 10, wherein the at least one driven organ (110) is an end piece (110) configured to be disposed on a shaft (220) of the horological movement (210) or the at least one driven organ (110) is rigidly connected to a shaft (220) of the horological movement (210).

12. Watch according to any one of claims 1 to 11, which comprises at least one return organ (115) configured to move said at least one driving organ (120) between said first position (101) and said second position (102).

13. Watch according to any one of claims 1 to 12, wherein the shaft (220) is a winding-mechanism shaft.
